# EUROPÄISCHE PATENTSCHRIFT

(11) **EP 2 012 250 B1**
(45) Veröffentlichungstag und Bekanntmachung des Hinweises auf die Patenterteilung: **13.11.2013**
(21) Anmeldenummer: 08103649.3
(22) Anmeldetag: 22.04.2008
(51) Int. Cl.: G06G 7/16, G06G 7/161

(54) **Analog Dividierer**
Analogue divider
Diviseur analogique

(30) Priorität: 19.06.2007 AT 9432007
(43) Veröffentlichungstag der Anmeldung: 07.01.2009
(73) Patentinhaber: Siemens Aktiengesellschaft, 80333 München (DE)
(72) Erfinder: Hallak, Jalal, 1220 Wien (AT)
(74) Vertreter: Maier, Daniel Oliver

(56) Entgegenhaltungen:
- EP-A2- 0 049 334
- DE-A1-102005 030 599
- JP-A- 2005 157 721
- US-A- 3 024 999
- US-A- 3 278 737
- US-A1- 2004 119 622

## Beschreibung

Die Erfindung betrifft einen Verfahren zum Betreiben eines Analog Dividierers, wobei ein Sägezahn- oder Dreieckssignal gebildet wird, zu dessen Generierung eine erste Eingangsspannung als Divisor und ein Bezugspotenzial vorgegeben werden, und wobei dieses Sägezahn- oder Dreieckssignal mittels eines ersten Komparators mit einer zweiten Eingangsspannung als Dividend in der Weise verglichen wird, dass als ein erstes Vergleichssignal ein pulsweitenmoduliertes Signal erzeugt wird, dessen Mittelwert als Quotienten der Division ausgegeben wird. Des Weiteren betrifft die Erfindung einen Analog Dividierer zur Ausführung des Verfahrens.

Analoge Dividierer sind Schaltungen, die vor allem in der Regelungstechnik genutzt werden. Beispielsweise ist bei elektrischen Geräten, die leistungsgeregelt sind, eine Quotientenbildung erforderlich, um aus einer vorgegebenen Leistung und einer gemessenen Spannung einen Sollstrom zu ermitteln. Eine andere Anwendung ist in der Regelung komplexer getakteter Wandler mit zwei Polstellungen gegeben. Dabei werden eine Eingangsspannung und eine Ausgangsspannung gemessen und entsprechend dem Typ des Wandlers eine Tastverhältnisgröße abgeleitet, indem beispielsweise die Ausgangsspannung durch die Summe aus Eingangs- und Ausgangsspannung dividiert wird.

Nach dem Stand der Technik kennt man unterschiedlich aufgebaute analoge Dividierer, mittels derer aus zwei Eingangsspannungen eine Ausgangsspannung abgeleitet wird, welche dem Quotienten der Division der beiden Eingangsspannungen entspricht. Dabei kommen in der Regel Operationsverstärker zum Einsatz. Diese Operationsverstärker sind mit entsprechender Beschaltung als Logikbausteinen wie z.B. Subtrahierer, Logarithmierer oder De-Logarithmierer ausgebildet. Ein analoger Dividierer setzt sich dann beispielsweise aus zwei Logarithmierern, einem Subtrahierer und einem De-Logarithmierer zusammen (vgl. Fig. 1).

Derartige Schaltungen sind aufwendig aufgebaut und ungenau, da die elektrischen Eigenschaften der Bauelemente zur Beschaltung der Operationsverstärker Toleranz unterliegen.

Um den Einfluss der Bauelementetoleranz zu reduzieren, ist in der JP 2005 157 721 A1 eine Schaltung angegeben, bei der eine erste Eingangsspannung als Divisor einem Sägezahn- oder Dreiecksgenerator zugeführt ist. Dieser Generator bildet ein Sägezahn- oder Dreiecksignal, wobei als positiver Spitzenwert des Signals der Wert der ersten Eingangsspannung vorgegeben wird. In einem nachfolgenden Komparator wird dieses Sägezahn- oder Dreieckssignal mit einer zweiten Eingangsspannung verglichen. Als Vergleichssignal erhält man dabei ein pulsweitenmoduliertes Signal, dessen Mittelwert als Quotienten der Division der zweiten durch die erste Eingangsspannung ausgegeben wird.

Ein Sägezahn- oder Dreiecksgenerator umfasst dabei in der Regel Bauelemente, deren Toleranzen wiederum zu Ungenauigkeiten führen. Nach dem Stand der Technik werden derartige Schaltungen deshalb kalibriert, was jedoch mit erheblichem Aufwand verbunden ist. Zudem ist eine einmalige Kalibrierung nicht geeignet, um beispielsweise Ungenauigkeiten infolge einer Temperaturtrift einzelner Bauelemente zu reduzieren.

Es sind auch Schaltungsanordnungen zur Generierung eines Sägezahn- oder Dreieckssignals bekannt, bei welcher weitere Komparatoren in der Weise angeordnet sind, dass sich der Einfluss einzelner Bauelemente aufhebt.

Das ist beispielsweise der Fall, wenn ein Kondensator über einen Widerstand an eine konstante Referenzspannung geschaltet ist, wobei ein Komparator die Spannung am Kondensator laufend mit der ersten Eingangsspannung als Divisor vergleicht. Bei Erreichen der Eingangsspannung löst ein Signalwechsel am Ausgang des Komparators mittels eines Mono-Flip-Flops einen Schaltimpuls zur Betätigung eines Schaltelements aus, wodurch der Kondensator kurzzeitig kurzgeschlossen und somit entladen wird (vgl. Fig. 2).

Sobald der Kondensator entladen ist, beginnt ein neuer Ladevorgang, sodass am Kondensator ein Sägezahnsignal anliegt (vgl. Fig. 3). Dabei bewirken die Schaltimpulszeiten Abflachungen der unteren Spitzenwerte des Sägezahnsignals, was wiederum zu Ungenauigkeiten bei der Quotientenbildung führt.

Um den Einfluss der ersten Eingangsspannung auf die Frequenz des Sägezahnsignals aufzuheben und damit den negativen Einfluss der Schaltimpulszeiten konstant zu halten, wird in der Regel eine Referenzspannung erzeugt, die proportional zur ersten Eingangsspannung ist (vgl. Fig. 4).

Der negative Einfluss der Schaltimpulszeiten fällt weg, wenn ein Dreieckssignal erzeugt wird. Eine bekannte Schaltungsanordnung eines Dreieckssignalgenerators umfasst zwei Komparatoren und einen Kondensator, an dem das Dreieckssignal anliegt. Dabei vergleicht ein Komparator das Dreieckssignal mit der ersten Eingangsspannung und der andere Komparator das Dreieckssignal mit einem Bezugspotenzial. Ausgelöst durch die Signalwechsel am Ausgang der Komparatoren schaltet eine Steuerung den Kondensator abwechselnd an eine Stromquelle und eine Stromsenke (vgl. Fig. 5).

Eine andere Schaltungsanordnung zur Generierung eines Dreieckssignals ist ähnlich aufgebaut, umfasst jedoch anstelle der Stromquelle und der Stromsenke eine positive und eine negative Spannungsquelle. An das Schaltelement zur Umschaltung zwischen positiver und negativer Spannungsquelle ist dann ein beispielsweise als beschalteter Operationsverstärker ausgebildeter Integrator geschaltet, an dessen Ausgang das Dreieckssignal abgreifbar ist (vgl. Fig. 6).

Ein auf diese Weise erzeugtes Dreieckssignal hat den Nachteil, dass aufgrund der Ansprechzeiten der Komparatoren Verzögerungen bei der Umschaltung des Schaltelements auftreten, die zu einem ungenauen Dreieckssignal führen (vgl. Fig. 7 und 8). Infolgedessen ist auch der Quotient der Division fehlerbehaftet.

In der DE 10 2005 030 599 A1 ist ein Steuerungsverfahren für einen zweistufige Konverter offenbart, bei dem ein nicht veränderbares Sägezahnsignal mittels eines Signalgenerators G erzeugt und als ein erstes Referenzsignal genutzt wird. Eine Spitzenwertbildung dient dabei zur Erzeugung eines zweiten Sägezahnsignals, das als ein nicht veränderbares zweites Referenzsignal zur Verfügung steht.

Ein analoger Dividierer zur Division zweier Gleichströme ist aus der US 3 278 737 A bekannt. Auch hier führen Bauteiltoleranzen und Temperaturdrift zu Ungenauigkeiten.

Der Erfindung liegt die Aufgabe zugrunde, für einen analogen Dividierer der eingangs genannten Art eine Verbesserung gegenüber dem Stand der Technik anzugeben.

Erfindungsgemäß wird diese Aufgabe gelöst durch ein Verfahren zum Betreiben eines Analog Dividierers, wobei ein Sägezahn- oder Dreieckssignal gebildet wird, zu dessen Generierung eine erste Eingangsspannung als Divisor und ein Bezugspotenzial vorgegeben werden, und wobei dieses Sägezahn- oder Dreieckssignal mittels eines ersten Komparators mit einer zweiten Eingangsspannung als Dividend in der Weise verglichen wird, dass als ein erstes Vergleichssignal ein pulsweitenmoduliertes Signal erzeugt wird, dessen Mittelwert als Quotienten der Division ausgegeben wird. Dabei wird das Sägezahn- oder Dreieckssignal mittels eines ersten und eines zweiten Reglers gebildet und dem ersten Regler (REG1) die erste Eingangsspannung (U1) oder eine dazu proportionale Spannung und das Sägezahn- oder Dreieckssignal oder ein dazu proportionales Signal in der Weise zugeführt, dass der obere Spitzenwert des Sägezahn- oder Dreieckssignals der ersten Eingangsspannung nachgeregelt wird. Des Weiteren wird dem zweiten Regler (REG2) das Bezugspotenzial und das Sägezahn- oder Dreieckssignal in der Weise zugeführt, dass der untere Spitzenwert des Sägezahn- oder Dreieckssignals dem Wert des Bezugspotenzials nachgeregelt wird.

Erfindungsgemäß ist zudem vorgesehen, dass das erste Vergleichssignal mittels eines ersten und eines zweiten Tiefpassfilters geglättet wird und dass eine am Ausgang des zweiten Tiefpassfilters anliegende Ausgangsspannung (U_{D}) mittels eines dritten Reglers einem geglätteten Signal am Ausgang des ersten Tiefpassfilters nachgeregelt wird.

Damit werden sowohl die Einflüsse der Toleranzen als auch die Ansprechzeiten der in der Schaltung angeordneten Komponenten kompensiert. Der Sägezahn- oder Dreiecksgenerator liefert ein Signal, dass gegenüber dem Stand der Technik zu höheren Genauigkeiten bei Analog Dividierern führt.

In einer vorteilhaften Ausprägung des Verfahrens wird mittels erstem Regler ein Stellsignal als oberer Soll-Spitzenwert gebildet und dieses Stellsignal einem zweiten Komparator zum Vergleich mit dem Sägezahn- oder Dreieckssignal zugeführt. Des Weiterem wird mittels zweitem Regler ein Stellsignal als unterer Soll-Spitzenwert gebildet und dieses Stellsignal einem dritten Komparator zum Vergleich mit dem Sägezahn- oder Dreieckssignal zugeführt wird. Das zweite Vergleichssignal am Ausgang des zweiten Komparators und das dritte Vergleichssignal am Ausgang des dritten Komparators werden einer Steuerung zugeführt, mittels der das Aufladen und Entladen eines Kondensators zur Bildung des Sägezahn- oder Dreieckssignals gesteuert wird. Anstelle der erwünschten Werte für die Spitzenwerte des Dreiecksignals werden den Komparatoren also die Stellsignale der Regler zum Vergleich mit dem Dreieckssignal vorgegeben. Auf diese Weise erhält man zwei Regelstrecken zur Generierung eines Dreieckssignals, dessen Spitzenwerte genau den erwünschten Werten entsprechen.

In einem einfachen Verfahren wird das Stellsignal des ersten Reglers aus der Abweichung des oberen Ist-Spitzewertens des Dreiecksignals von der ersten Eingangsspannung gebildet und das Stellsignal des zweiten Reglers aus der Abweichung des unteren Ist-Spitzewertens des Dreieckssignals vom Bezugspotenzial gebildet. Beispielsweise gibt der erste Regler ein niedrigeres Stellsignal vor, wenn der obere Ist-Spitzenwert des Dreiecksignals über den Wert der ersten Eingangsspannung ansteigt. Fällt hingegen der obere Ist-Spitzenwert des Dreiecksignals unter den Wert der ersten Eingangsspannung ab, gibt der erste Regler ein höheres Stellsignal vor.

Für hohe erste Eingangsspannungen ist ein Verfahren vorgesehen, bei dem das Stellsignal des ersten Reglers aus der Abweichung des mittels Tiefpassfilter gemittelten Dreieckssignals von der halben ersten Eingangsspannung gebildet wird und bei dem das Stellsignal des zweiten Reglers aus der Abweichung des unteren Ist-Spitzewertens des Dreieckssignals vom Bezugspotenzial gebildet wird. Die am ersten Regler anliegende erste Eingangsspannung halbiert sich also, weshalb für dieses Verfahren ein Regler mit niedrigerer zulässiger Eingangsspannung verwendbar ist.

Gelöst wird die vorliegende Aufgabe zudem durch einen Analog Dividierer, welchem eine erste Eingangsspannung als Divisor und eine zweite Eingangsspannung als Dividend zugeführt sind und welcher einen Sägezahn- oder Dreiecksgenerator umfasst, dem die erste Eingangsspannung als oberer Spitzenwert eines generierten Sägezahn- oder Dreiecksignals vorgegeben ist, wobei der Ausgang des Sägezahn- oder Dreiecksgenerators mit einem Eingang eines ersten Komparator verbunden ist, welchem zudem die zweite Eingangsspannung zugeführt ist, sodass am Ausgang des ersten Komparators ein pulsweitenmoduliertes Signal als erstes Vergleichssignal des Sägezahn- oder Dreiecksignals und der zweiten Eingangsspannung anliegt und einer Glättungseinheit zugeführt ist, an dessen Ausgang das gemitteltes pulsweitenmodulierte Signal als Quotient der Division anliegt und als eine Ausgangsspannung abgreifbar ist. Dabei umfasst der Sägezahn- oder Dreiecksgenerator einen ersten Regler, dem als Eingangssignal die erste Eingangsspannung oder eine dazu proportionale Spannung und das Sägezahn- oder Dreieckssignal zugeführt sind und dessen Stellsignal einem zweiten Komparator zugeführt ist, welcher das Sägezahn- oder Dreieckssignal mit dem Stellsignal des ersten Reglers vergleicht und an dessen Ausgang ein zweites Vergleichssignal anliegt. Des Weitern umfasst der Sägezahn- oder Dreiecksgenerator einen zweiten Regler, an dessen Eingang das Bezugspotenzial anliegt und dem das Sägezahn- oder Dreieckssignal zugeführt ist und dessen Stellsignal einem dritten Komparator zugeführt ist, welcher das Sägezahn- oder Dreieckssignal mit dem Stellsignal des zweiten Reglers vergleicht und an dessen Ausgang ein drittes Vergleichssignal anliegt. Das zweite und das dritte Vergleichssignal sind einer Steuerung zugeführt, welche alternierend eine Ladeschaltung und eine Entladeschaltung an einen Kondensator zur Bildung des Sägezahn- oder Dreiecksignals schaltet.

Erfindungsgemäß ist zudem vorgesehen, dass das erste Vergleichssignal über einen ersten Tiefpassfilter einem dritten Regler zugeführt ist, dessen Ausgang mit einem zweiten Tiefpassfilter verbunden ist und dass die am Ausgang des zweiten Tiefpassfilters anliegende Ausgangsspannung wiederum dem dritten Regler als Regelgröße zugeführt ist. Auf diese Weise wird als Quotient der Division eine Ausgangsspannung ausgeben, die sich Änderungen der ersten oder zweiten Eingangsspannung sehr schnell anpasst. Damit ist eine Schaltung geschaffen, die auch bei stark schwankendem Divisor und Dividenden nahezu verzögerungsfreie einen genauen Quotienten der Division ausgibt.

In einer einfachen Ausprägung der Erfindung sind dem ersten Regler die erste Eingangsspannung und das Sägezahn- oder Dreiecksignal zur Bildung des Stellsignals zugeführt. Für hohe erste Eingangsspannungen ist es vorteilhaft, wenn dem ersten Regler die halbe erste Eingangsspannung in der Weise zugeführt ist, dass die erste Eingangsspannung über einen Spannungsteiler an den ersten Regler geschaltet ist und dass des Weiteren dem ersten Regler ein mittels Tiefpassfilter gemitteltes Sägezahn- oder Dreiecksignal zugeführt ist. Der Spannungsteiler wird in einfacher Weise aus zwei gleichen Widerständen gebildet, die in Reihe zwischen die erste Eingangsspannung und das Bezugspotenzial geschaltet sind, wobei ein Verbindungspunkt zwischen den Widerständen mit dem ersten Regler verbunden ist.

Vorteilhaft ist es zudem, wenn die Steuerung ein Latch umfasst, dem das zweite und dritte Vergleichssignal zugeführt sind und mittels dem ein Schaltelement angesteuert ist, welches den Kondensator alternierend an eine positive Stromquelle und eine negative Stromquelle anschaltet. Auf diese Weise ist eine einfache Schaltung zur Erzeugung eines stabilen Dreiecksignals gegeben.

Dabei ist es günstig, wenn die Frequenz des Dreiecksignals unabhängig von der Höhe der ersten Eingangsspannung ist. Das wird erreicht, indem die Stromquelle einen positiven Strom liefert, der aus der ersten Eingangsspannung mal einem positiven Koeffizienten gebildet ist und indem die Stromsenke einen negativen Strom liefert, der aus der ersten Eingangsspannung mal einem negativen Koeffizienten gebildet ist.

Für Schaltungen, innerhalb derer eine positive und eine negative Spannungsquelle mit Referenzspannungen zur Verfügung steht, ist es vorteilhaft, wenn die Steuerung ein Latch umfasst, dem das zweite und dritte Vergleichssignal zugeführt sind und mittels dem ein Schaltelement angesteuert ist, welches über einen Widerstand den Kondensator alternierend an diese positive Spannungsquelle und diese negative Spannungsquelle anschaltet und wenn der Widerstand und der Kondensator Beschaltungselemente eines als Integrator ausgebildeten Operationsverstärkers sind, an dessen Ausgang das Sägezahn- oder Dreieckssignal anliegt.

Die Genauigkeit der analogen Division wird zudem gesteigert, wenn dem ersten Komparator eine umschaltbare Referenzeinheit REF nachgeschaltet ist. Auf diese Weise werden Ungenauigkeiten des Komparators vermieden, die durch Schwankungen der Signalzustände am Ausgang des Komparators auftreten können. Die Signalzustände des pulsweitenmodulierten Signals am Ausgang der Referenzeinheit nehmen stabil die von der Referenzeinheit vorgegeben High- und Low-Werte an.

Die Erfindung wird nachfolgend in beispielhafter Weise unter Bezugnahme auf die beigefügten Figuren erläutert. Es zeigen in schematischer Darstellung:
- Fig. 1: Analog Dividierer, aufgebaut mit logischen Baugruppen
- Fig. 2: Schaltungsanordnung eines Analog Dividierers mit Sägezahngenerator
- Fig. 3: Signalverläufe eines Analog Dividierers nach Figur 2
- Fig. 4: Schaltungsanordnung eines Analog Dividierers mit Sägezahngenerator mit konstanter Frequenz
- Fig. 5: Schaltungsanordnung eines Analog Dividierers mit Dreiecksgenerator und Stromquelle
- Fig. 6: Schaltungsanordnung eines Analog Dividierers mit Dreiecksgenerator und Spannungsquelle mit Integrator
- Fig. 7: Signalverläufe eines Analog Dividierers nach Figur 5 oder Figur 6
- Fig. 8: Auswirkung der Ansprechzeiten der Komparatoren auf die Signalverläufe eines Analog Dividierers mit Dreiecksgenerator
- Fig. 9: Schaltungsanordnung eines Analog Dividierers mit Dreiecksgenerator und Kompensation der Ansprechzeiten der Komparatoren mittels Spitzenwertregler
- Fig. 10: Schaltungsanordnung eines Analog Dividierers mit Dreiecksgenerator und Kompensation der Ansprechzeiten der Komparatoren mittels Mittelwertregler
- Fig. 11: Signalverläufe eines Analog Dividierers nach Figur 9 oder Figur 10
- Fig. 12: Schaltungsanordnung eines Analog Dividierers mit modifizierter Glättungseinheit
- Fig. 13: Signalverläufe eines Analog Dividierers nach Figur 12

Figur 1 zeigt einen Schaltungsaufbau eines Analog Dividerers nach dem Stand der Technik. Dabei sind zwei Eingangsspannungen U1, U2 an jeweils einen Logarithmierer ln angeschaltet. Die Ausgänge der Logarithmierer ln sind einem Dividierer Δ zugeführt, wobei dessen Ausgang mit dem Eingang eines De-Logarithmierers e^{x} verbunden ist. Logarithmierer ln, De-Logarithmierer e^{x} und Dividierer Δ sind dabei als beschaltete Operationsverstärker ausgeführt. Die Streuung elektrischen Eigenschaften der Beschaltungsbauelemente führt dabei zu Ungenauigkeiten.

Um die Anzahl der Bauelemente zu reduzieren kennt man deshalb auch Analog Dividierer mit einem Sägezahn- oder Dreiecksgenerator gemäß der Gattung der vorliegenden Erfindung.

In Figur 2 ist ein solcher Analog Dividierer dargestellt, mit der die bei logischen Schaltungen gemäß Figur 1 auftretenden Ungenauigkeiten minimiert werden. Dabei wird, wie aus dem Stand der Technik bekannt, mittels eines ersten Komparators KO1 ein Sägezahnsignal, dessen Spitzenwert dem Wert einer ersten Eingangsspannung U1 entspricht, mit dem Wert einer zweiten Eingangsspannung U2 verglichen. Der Quotient der Division der zweiten Eingangsspannung U2 durch die erste Eingangsspannung U1 entspricht dann dem Verhältnis der Dauer des High-Signalzustandes t2 des pulsweitenmodulierten Signals am Ausgang des ersten Komparator KO1 zur Periodendauer t1 des Sägezahnsignals, also: $U ⁢ 2 / U ⁢ 1 = t ⁢ 2 / t ⁢ 1$

Der Quotient entspricht demnach dem als Ausgangsspannung U_{D} anliegenden Mittelwert des pulsweitenmodulierten Signals. Die Genauigkeit der Division hängt dabei einerseits von der Güte des Sägezahnsignals und andererseits vom Ansprechverhalten des ersten Komparators KO1 ab.

Die in Figur 2 dargestellte Schaltungsanordnung liefert ein Sägezahnsignal, dass unabhängig von den elektrischen Eigenschaften einer Ladeschaltung immer die anliegende erste Eingangsspannung U1 als Spitzenwert erreicht. Die Ladeschaltung umfasst dabei beispielhaft eine Spannungsquelle, die eine konstante Referenzspannung U_{REF} liefert und über einen Widerstand R an den negativen Anschluss eines zweiten Komparators KO2 angeschaltet ist. Alternativ dazu kann auch eine Stromquelle angeschaltet sein, die einen Strom i als Produkt eines Koeffizienten K mit einer Referenzspannung U_{REF} bereitstellt (i=K*U_{REF}).

Der negative Anschluss des zweiten Komparators KO2 ist dabei auch mit einem Kondensator C verbunden, der mittels Ladeschaltung aufgeladen wird. Am positiven Anschluss des zweiten Komparators KO2 liegt die erste Eingangsspannung U1 an, sodass am Ausgang ein zweites Vergleichssignal SIG2_{OUT} abnehmbar ist. Dieses zweite Vergleichssignal SIG2_{OUT} zeigt demnach mit einem High-Low-Übergang an, dass die Spannung UC am Kondensator C den Wert der ersten Eingangsspannung U1 erreicht hat. Zur Erzeugung des Sägezahnsignals wird bei Erreichung dieses Zustands mittels eines Mono-Flip-Flops MFF eine abrupte Entladung des Kondensators C herbeigeführt. Zu diesem Zweck ist als Teil der Entladeschaltung dem Kondensator C ein Schaltelement parallel geschaltet, wobei das Mono-Flip-Flop MFF, dem das zweite Vergleichssignal SIG2_{OUT} zugeführt ist, bei jedem High-Low-Übergang einen Einschaltimpuls mit einer Impulsdauer t_{FF} größer der Entladezeit des Kondensators C liefert.

Damit ist folgender Zusammenhang der einzelnen Signale gegeben:

Der Ladestrom i des Kondensators C mit der Kapazität C ist bekanntermaßen: $i = C * du / dt$ $i \approx {U}_{REF} / R$ mit R als Widerstandwert oder $i = K * {U}_{REF}$

Für kurze Ladezyklen gilt: $du = U ⁢ 1$ $dt = t ⁢ 1$

Die Periodendauer t1 ergibt sich dann aus dem Anstieg der Spannung UC am Kondensator C bei Erreichung der ersten Eingangsspannung U1: $t ⁢ 1 = U ⁢ 1 * C / \left(K*{U}_{REF}\right)$

Entsprechend ergibt sich die Dauer des High-Signalzustandes t2 des pulsweitenmodulierten Signals bei Erreichung der zweiten Eingangsspannung: $t ⁢ 2 = U ⁢ 2 * C / \left(K*{U}_{REF}\right)$

Das Tastverhältnis des pulsweitenmodulierten Signals am Ausgang des ersten Kondensators KO1 ist somit unabhängig von den elektrischen Eigenschaften des Kondensators C und des Widerstands R bzw. des Koeffizienten K. $t ⁢ 2 / t ⁢ 1 = \left(U⁢2*C/\left(K*{U}_{REF}\right)\right) / \left(U⁢1*C/\left(K*{U}_{REF}\right)\right)$ $t ⁢ 2 / t ⁢ 1 = U ⁢ 2 / U ⁢ 1$

Am Ausgang des ersten Komparators KO1 ist ein Glättungsglied angeordnet, bestehend aus einem Glättungswiderstand R_{O} und einem Glättungskondensator C_{O}, wobei der Glättungskondensator C_{O} gegen ein Bezugspotenzial der Spannungen geschaltet ist. Am Ausgang dieses Glättungsglieds liegt dann als Mittelwert des ersten Vergleichssignals SIG1_{OUT} eine Ausgangsspannung U_{D} als Quotient der Division an.

Figur 3 zeigt die Signalverläufe beim Betreiben der Schaltungsanordnung gemäß Figur 2, wobei übereinander vier Diagramme mit einer gleichbleibenden Zeitachse als Abszisse dargestellt sind. Im ersten Diagramm sind die Spannung UC am Kondensator C und die zweite Eingangsspannung U2 über der Zeit t dargestellt. Die Spannung UC am Kondensator C folgt dabei einem Sägezahnsignal mit einem Spitzenwert gleich dem Wert der ersten Eingangsspannung U1. Die Schnittpunkte zwischen den beiden Spannungsverläufen markieren die High-Low-Übergänge des ersten Vergleichssignals SIG1_{OUT} am Ausgang des ersten Komparators KO1, dargestellt im vierten Diagramm. Im vierten Diagramm ist zudem die Ausgangsspannung U_{D} am Ausgang des Glättungsglieds als Mittelwert des ersten Vergleichssignals SIG1_{OUT} eingezeichnet.

Das zweite Diagramm zeigt den Verlauf des zweiten Vergleichsignals SIG2_{OUT} am Ausgang des zweiten Komparators KO2 über der Zeit t. Während des Spannungsanstiegs am Kondensator C liegt am Ausgang des zweiten Komparators KO2 ein High-Signalzustand an. Der High-Low-Übergang erfolgt, sobald die Spannung UC am Kondensator C den Wert der ersten Eingangsspannung U1 erreicht. Jeder High-Low-Übergang löst dabei mittels Mono-Flip-Flop MFF einen Einschaltimpuls des Schaltelements der Entladeschaltung aus, sodass die Spannung UC am Kondensator C abrupt abfällt und das zweite Vergleichssignal SIG2_{OUT} wieder den High-Signalzustand annimmt. Die Dauer, für die das zweite Vergleichssignal SIG2_{OUT} den Low-Signalzustand annimmt, bestimmt sich dabei aus dem Ansprechverhalten des zweiten Komparators KO2 (Response Time) und des Mono-Flip-Flops MFF. Im Dritten Diagramm sind die Einschaltimpulse am Ausgang des Mono-Flip-Flops MFF über der Zeit t dargestellt. Dabei muss die Dauer t_{FF} jedes Einschaltimpulses mindestens so lange wie die Entladedauer des Kondensators C sein. Die Impulsdauer t_{FF} darf die Entladedauer jedoch nicht wesentlich überschreiten, weil die dann nach Abfallen der Kondensatorspannung UC kurzzeitig auftretenden konstanten Abschnitte des Sägezahnsignals Ungenauigkeiten bei der Quotientenbildung hervorrufen. Der auftretende Fehler ist dabei umso größer, je größer die Frequenz ist. Die in Figur 2 dargestellte Schaltung hat den Nachteil, dass die Frequenz des Sägezahnsignals mit sinkender Eingangsspannung U1 ansteigt. Über einen gleichbleibenden Betrachtungszeitraum treten somit mehr konstante Abschnitte des Sägezahnsignals auf.

Um eine Unabhängigkeit der Frequenz des Sägezahnsignals von der ersten Eingangsspannung U1 zu erreichen, wird die Hilfsspannung der Ladeschaltung in ein fixes Verhältnis zur ersten Eingangsspannung U1 gesetzt. Eine entsprechende Schaltungsanordnung ist in Figur 4 dargestellt. Bis auf die Bildung der Hilfsspannung entspricht die Anordnung der in Figur 2 dargestellten. Anstelle einer konstanten Referenzspannung ist hier die Hilfsspannung von der ersten Eingangsspannung U1 abgeleitet, zum Beispiel mittels eines Verstärkers, wobei der Verstärkungsfaktor F größer eins (z.B. F=2) sein muss. Mit sinkender erster Eingangsspannung U1 sinkt auch die Ladegeschwindigkeit des Kondensators C, die Rampe des Sägezahnsignals wird also flacher. Der Ladestrom i des Kondensators C ist entsprechend einer Ersatzstromquelle gleich der Eingangsspannung U1 mal einem Koeffizienten K: $i = K * U ⁢ 1$

Da bei einer niedrigen Eingangsspannung U1 auch die Hilfsspannung der Ladeschaltung entsprechend niedrig ist, bleibt die Frequenz des Sägezahnsignals gegenüber einem Signal mit höherer erster Eingangsspannung U1 konstant. $t ⁢ 1 = U ⁢ 1 * C / \left(K*U⁢1\right) = C / K = konstant$

Zur Vermeindung des von den Einschaltimpulsen t_{FF} des Mono-Flip-Flops MFF verursachten Fehlers wird in der Schaltung anstelle eines Sägezahngenerators ein Dreiecksgenerator angeordnet. In Figur 5 ist eine entsprechende Schaltungsanordnung dargestellt. Am positiven Eingang des ersten Komparator KO1 liegt wieder die zweite Eingangsspannung U2 als Dividend an. Dem negativen Eingang des ersten Komparators KO1 ist ein Dreieckssignal zugeführt, dessen Spitzenwert dem Wert der ersten Eingangsspannung U1 entspricht. Gebildet wird dieses Dreieckssignal mittels eines zweiten Komparators KO2, an dessen positivem Eingang die erste Eingangsspannung U1 und an dessen negativem Eingang ein Kondensator C angeschaltet ist. Der negative Eingang des zweiten Komparators KO2 ist dabei mit dem negativen Eingang des ersten Komparators KO1 verbunden.

Der Kondensator C wird mittels einer Lade- und Entladeschaltung in der Weise zyklisch geladen und entladen, dass ein Dreieckssignal gegeben ist. Die Lade- und Entladeschaltung umfasst dabei ein Schaltelement, das den Kondensator C abwechselnd an eine Stromquelle mit einem Ladestrom +i1 und an eine Stromsenke mit einem Entladestrom -i2 anschaltet. Gesteuert wird dieses Schaltelement mittels eines Latch LA, auch Delay-Flip-Flop genannt, dessen erster Eingang mit dem Ausgang des zweiten Komparators KO2 und dessen zweiter Eingang mit dem Ausgang eines dritten Komparators KO3 verbunden ist. Der dritte Komparator KO3 ist dabei mit dem negativen Eingang an ein Bezugspotenzial der Spannungen geschaltet und der positive Eingang ist mit den negativen Eingängen der beiden anderen Komparatoren KO1, KO2 verbunden.

Das erste Eingangssignal des Latch LA weist einen High-Low-Übergang auf, wenn die Spannung UC am Kondensator C den Wert der ersten Eingangsspannung U1 erreicht. Ein High-Low-Übergang des zweiten Eingangssignals des Latch LA tritt auf, wenn die Spannung am Kondensator C den Wert des Bezugspotenzials erreicht.

In Figur 6 ist ebenfalls eine Schaltungsanordnung mit Dreiecksgenerator dargestellt, wobei hier anstelle der Stromquellen und der Stromsenke eine positive und eine negative Spannungsquelle +U_{REF}1, -U_{REF}2 vorgesehen sind. Das in gleicher Weise wie in Figur 7 dargestellt angesteuerte Latch LA schaltet die Spannungsquellen +U_{REF}1, -U_{REF}2 alternierend an den Eingang eines Intergrators INT, welcher beispielsweise als mit einem Kondensator C und einem Widerstand R beschalteter Operationsverstärker ausgebildet ist. Am Ausgang liegt dann wiederum das gewünschte Dreieckssignal U_{Dreieck} an, welches dem negativen Eingang des ersten Komparators KO1 zugeführt ist.

Die entsprechenden Diagramme der Signalabfolgen bei einem Analog Dividierer mit Dreiecksgenerator sind in Figur 7 dargestellt. Dabei sind sechs Diagramme mit einer gleichbleibenden Zeitachse als Abszisse angeordnet. Das erste Diagramm zeigt den Verlauf der Spannung UC am Kondensator C, die erste Eingangsspannung U1 und die zweite Eingangsspannung U2 über der Zeit t. Die Kondensatorspannung UC folgt dabei einem Dreieckssignal mit zyklischer Abfolge einer steigenden Rampe vom Wert des Bezugspotenzials bis zum Wert der ersten Eingangsspannung U1 während einem ersten Zeitabschnitt t_{S} und einer abfallenden Rampe vom Wert der ersten Eingangsspannung U1 bis zum Wert des Bezugspotenzials während einem zweiten Zeitabschnitt t_{f}. Die Periodendauer t1 des Dreiecksignals entspricht somit der Summe dieser beiden Zeitabschnitte t_{S} und t_{f}: $t ⁢ 1 = {t}_{s} + {f}_{f} = \left(C*U⁢1/i⁢1\right) + \left(C*U⁢2/i⁢2\right)$ oder $t ⁢ 1 = C * U ⁢ 1 * \left[\left(1/i⁢1\right)+\left(1/i⁢2\right)\right]$

Die beiden Eingangssignale des Latch LA nehmen dabei nur für die Dauer der Ansprechzeiten der entsprechenden Komparatoren KO2, KO3 die Low-Signalzustände an und gehen dann sofort wieder in den High-Signalzustand über, weil unmittelbar nach dem Ansprechen eines Komparators KO2, KO3 ein Umschalten des Schaltelements mittels Latch LA erfolgt. Die Verläufe des ersten und des zweiten Eingangssignals über der Zeit t sind im zweiten und dritten Diagramm der Figur 7 dargestellt.

Das vierte Diagramm zeigt die Anschaltzeiten der Stromquelle an den Kondensator C über der Zeit t. Die Anschaltung ON erfolgt mittels Schaltelement, sobald der zweite Eingang des Latch LA mit einem High-Low-Übergang beaufschlagt wird, wobei ein positiver Ladestrom +i1 in den Kondensator C fließt. Sobald die Kondensatorspannung UC den Wert der ersten Eingangspannung U1 erreicht, erfolgt die Abschaltung OFF. Die Abschaltung OFF von der Stromquelle ist gleichzeitig die Anschaltung ON an die Stromsenke und es fließt ein Entladestrom -i2 aus dem Kondensator C zur Stromsenke, bis die Kondensatorspannung UC den Wert des Bezugspotenzials erreicht hat. Dann erfolgt wieder eine Abschaltung OFF der Stromsenke und gleichzeitig eine Anschaltung ON der Stromquelle. Der Verlauf der Anschaltzeiten der Stromsenke an den Kondensator C ist im fünften Diagramm dargestellt.

Das auf diese Weise erzeugte Dreieckssignal wird im ersten Komparator KO1 mit der zweiten Eingangsspannung U2 verglichen. Das erste Vergleichssignal SIG1_{OUT} am Ausgang des ersten Komparators KO1 ist dann wieder ein pulsweitenmoduliertes Signal, dessen Tastverhältnis dem Quotienten der Division der zweiten Eingangsspannung U2 durch die erste Eingangsspannung U1 entspricht: $U ⁢ 2 / U ⁢ 1 = t ⁢ 2 / t ⁢ 1$ mit t2 als Dauer des High-Signalzustandes

Um die Frequenz des Dreiecksignals unabhängig vom Potenzial der ersten Eingangsspannung U1 zu machen, ist eine Stromquelle und eine Stromsenke in Abhängigkeit der ersten Eingangsspannung U1 vorzusehen, beispielsweise durch zwei konstante Koeffizienten K1 und K2, die den Ladestrom +i1 und den Entladestrom -i2 in ein Verhältnis zur ersten Eingangsspannung setzen: $+ i ⁢ 1 = K ⁢ 1 * U ⁢ 1$ $- i ⁢ 2 = K ⁢ 2 * U ⁢ 1$

Für die Zeitabschnitte t_{S} und t_{f} einer steigenden und einer fallenden Rampe des Dreieckssignals ergeben sich konstante Werte, wenn die Kapazität des Kondensators C und die Koffizienten K1, K2 konstant sind: ${t}_{s} = C / K ⁢ 1$ ${t}_{f} = C / K ⁢ 2$

Der Fehler infolge der Ansprechzeiten der Komparatoren KO2, KO3 bleibt also auch bei niedrigen ersten Eingangsspannungen konstant.

Die ersten fünf Diagramme der Figur 7 sind in detaillierter Form auch in Figur 8 dargestellt. Bei ansteigender Spannung UC am Kondensator C erreicht diese den Wert der ersten Eingangsspannung U1, der High-Low-Übergang des zweiten Vergleichssignal (SIG2_{OUT}) wird dabei jedoch aufgrund der Ansprechzeit t_{d-KO2} des zweiten Komparators KO2 verzögert. Nach erfolgtem High-Low-Übergang wird auch das Umschalten des Schaltelements aufgrund der Ansprechzeit des Latch t_{d-LA} verzögert.

In gleicher Weise treten Verzögerungen durch die Ansprechzeit t_{d-KO3} des dritten Komparators KO3 und die Ansprechzeit t_{d-LA} des Latch LA auf, wenn die abfallende Spannung UC am Kondensator C den Wert des Bezugspotenzials erreicht.

In Summe ergeben sich dadurch folgende Ansprechzeiten t_{d}1, t_{d}2 : ${t}_{d} ⁢ 1 = {t}_{d - KO ⁢ 2} + {t}_{d - LA}$ ${t}_{d} ⁢ 2 = {t}_{d - KO ⁢ 3} + {t}_{d - LA}$

Nimmt man an, dass die Ansprechzeiten der Komparatoren KO2, KO3 ungefähr gleich lang sind (t_{d-KO2} = t_{d-KO3}), dann ergibt sich folgende Gesamtansprechzeit pro Periodendauer t1: ${t}_{d} = 2 * {t}_{d} ⁢ 1$

Gegenüber einem fehlerfreien Quotienten t2/t1 erhält man einen fehlerbehafteten Quotienten t2/(t1-t_{d}). Der prozentuelle Fehler ((t2/t1)/(t2/(t1-t_{d}))*100%) liegt dann zum Beispiel bei 4,167%, wenn die Ansprechzeit t_{d}1 gleich 200ns ist und eine Dreieckssignalfrequenz von 100kHz angenommen wird.

Die durch die Ansprechzeiten der Komparatoren (KO2, KO3) und des Latch (LA) hervorgerufenen Fehler werden bei einem erfindungsgemäßen Analog Dividierer vermieden.

Eine beispielhafte Ausprägung der Erfindung ist in Figur 9 dargestellt. Den beiden Komparatoren KO2, KO3 eines Dreieckgenerators sind dabei zwei Regler REG1, REG2 vorgeschaltet. Dem ersten Regler REG1 wird die erste Eingangsspannung U1 als Sollwertsignal zugeführt. Dieses Sollwertsignal wird mittels erstem Regler REG1 mit den Istwerten der oberen Spitzenwerte des Dreieckssignals verglichen. Zu diesem Zweck ist das als Kondensatorspannung UC ausgebildete Dreieckssignal einem Eingang des ersten Reglers REG1 zugeführt. Der erste Regler REG1 bildet aus den Eingangsgrößen ein Stellsignal SIG4_{OUT}, das dem zweiten Komparator KO2 zum Vergleich mit dem Dreieckssignal zugeführt ist. Das Stellsignal SIG4_{OUT} wird dabei so vorgegeben, dass die Ist-Spitzenwerte des Dreiecksignals der ersten Eingangsspannung U1 nachgeregelt werden.

In gleicher Weise ist dem zweiten Regler REG2 das Dreieckssignal zugeführt. Der zweite Regler REG2 vergleicht die unteren Ist-Spitzenwerte des Dreiecksignals mit einem Bezugspotenzial. Das Stellsignal SIG5_{OUT} des zweiten Reglers REG2 wird dem dritten Komparator KO3 zum Vergleich mit dem Dreieckssignals zugeführt. Dabei werden die unteren Spitzenwerte des Dreieckssignals dem Wert des Bezugspotenzials nachgeregelt.

Es ist zu beachten, dass in der Regel Komparatoren eine höhere Anstiegsrate (Slew Rate) als Operationsverstärker aufweisen. Deshalb sind Regler REG1, REG2 mit entsprechend hohen Anstiegsraten vorzusehen.

Bei der in Figur 10 dargestellten Ausprägung der Erfindung wird mittels erstem Regler REG1 der Ist-Mittelwert des Dreieckssignals dem halbem Wert der ersten Eingangsspannung U1 nachgeregelt.

Der Mittelwert des Dreiecksignals wird dabei mittels eines Tiefpassfilters TPF gebildet, der dem ersten Regler REG1 vorgeschaltet ist. Der halbe Wert der ersten Eingangsspannung U1 wird mittels eines Spannungsteilers gebildet. Der Spannungsteiler umfasst dabei zwei hochohmige Widerstände R, die in Serie zwischen erster Eingangsspannung U1 und Bezugspotenzial angeordnet sind, wobei ein Verbindungspunkt zuwischen den Widerständen R mit einem Eingang des ersten Reglers REG1 verbunden ist. Ansonsten entspricht die in Figur 10 dargestellte Anordnung der in Figur 9 dargestellten.

Figur 11 zeigt den Signalverlauf beim Betreiben eines erfindungsgemäßen Analog Dividierers. Im ersten Diagramm ist das Dreieckssignal als Kondensatorspannung UC dargestellt, überlagert von den Verläufen des Bezugspotenzials 0, der ersten Eingangsspannung U1, der zweiten Eingangsspannung U2 und der Stellsignale SIG4_{OUT}, SIG5_{OUT} der beiden Regler REG1, REG2.

Der erste Regler REG1 bildet ein Stellsignal SIG4_{OUT}, dessen Verlauf unterhalb des Verlaufes der Eingangsspannung U1 liegt. Die Differenz zur Eingangsspannung U1 ist dabei so groß, dass die Ansprechzeiten t_{d-KO2}, t_{d-LA} des zweiten Komparators KO2 und des Latch LA kompensiert werden und die ansteigende Rampe des Dreiecksignals genau bei Erreichung des Wertes der Eingangsspannung U1 endet.

In gleicher Weise bildet der zweite Regler REG2 ein Stellsignal SIG4_{OUT}, dessen Verlauf oberhalb des Verlaufes des Bezugspotenzials 0 liegt. Die Differenz zum Bezugspotenzial 0 ist dabei wiederum so groß, dass die Ansprechzeiten t_{d-KO3}, t_{d-LA} des dritten Komparators KO3 und des Latch LA kompensiert werden und die abfallende Rampe des Dreiecksignals genau bei Erreichung des Bezugspotenzials endet.

Damit erhält man genaue Werte für die Dauer der ansteigenden Rampe t_{S} und die Dauer der abfallenden Rampe t_{f} des Dreiecksignals, die in Summe eine Periodendauer t1 des Dreiecksignals ergeben, welche von den Ansprechzeiten der Komparatoren KO1, KO2 und des Latch LA unbeeinflusst ist. Mit einem auf diese Weise erzeugten Dreiecksignal erreicht die Quotientenbildung eine Genauigkeit, die weit über der eines bekannten Analog Dividieres liegt.

Eine weitere Steigerung der Genauigkeit wird durch die Stabilisierung der beiden Signalzustände am Ausgang des ersten Komparators KO1 erreicht. Dazu wird dem ersten Komparators KO1 eine umschaltbare Referenzeinheit REF Nachgeschaltet. Am Ausgang der Referenzeinheit REF liegt dann ein referenziertes Signal SIG6_{OUT} an, dass entsprechend dem ersten Vergleichssignal SIG1_{OUT} am Ausgang des ersten Komparators KO1 zwischen einem referenzierten High-Wert +U_{REF-S} und einem referenzierten Low-Wert wechselt.

Um die Schnelligkeit, mit welcher der Analog Dividierer auf eine Änderung einer Eingangsspannung U1, U2 reagiert, zu erhöhen, wird dem ersten Komparator bzw. der Referenzeinheit REF eine Glättungseinheit nachgeschaltet, welche zwei Tiefpassfilter TPF1, TPF2 und einen dritte Regler REG3 umfasst. Die entsprechende Schaltungsanordnung ist in Figur 12 dargestellt.

Der erste Tiefpassfilter TPF1 ist beispielsweise als sogenanntes RC-Glied mit einem ersten Widerstand R1 und einem ersten Kondensator C1 ausgebildet. Auch der zweite Tiefpassfilter TPF2 ist als ein RC-Glied mit einem zweiten Widerstand R2 und einem zweiten Kondensator C2 ausgebildet.

Die Grenzfrequenz f_{g1} des ersten Tiefpassfilters TPF1 ist dabei kleiner als die Grenzfrequenz f_{g2} des zweiten Tiefpassfilters TPF2 (f_{g2} ≈ 5 * f_{g1} bis 10*f_{g1}). Die Auslegung der Grenzfrequenzen f_{g1}, f_{g1} hängt dabei von der Frequenz des Dreiecksignals ab und kann in einfacher Weise ermittelt werden.

Zwischen den ersten Tiefpassfilter TPF1 und den zweiten Tiefpassfilter TPF2 ist der dritte Regler REG3 geschaltet, wobei dem dritten Regler auch die Ausgangsspannung U_{D} als Regelgröße zugeführt ist. Der dritte Regler REG3 regelt die Ausgangsspannung U_{D} dem mittels erstem Tiefpassfilter TPF1 geglätteten Signal SIG7_{OUT} nach. Dabei werden die ansteigenden und abfallenden Abschnitte des geglätteten Signal SIG7_{OUT} steiler oder flacher, wenn sich das pulsweitenmodulierten Signals am Eingang des ersten Tiefpassfilters TPF1 ändert. Diese Verstärkung der Änderungen am Eingang der Glättungseinheit bewirkt, dass sich auch die Ausgangsspannung U_{D} schneller ändert.

Die entsprechenden Signalverläufe sind in Figur 13 dargestellt. Das erste Diagramm zeigt wieder den Verlauf des Dreiecksignals, überlagert von den Verläufen der ersten und zweiten Eingangsspannung U1, U2 sowie der beiden Stellsignale SIG4_{OUT}, SIG5_{OUT}.

Im Diagramm darunter ist der Verlauf des ersten Vergleichssignals SIG1_{OUT} am Ausgang des ersten Komparators dargestellt. Das dritte Diagramm zeigt das entsprechende Vergleichssignal SIG6_{OUT} am Ausgang der Referenzeinheit mit den zwei referenzierten Signalzuständen +U_{REF-S}, O.

Das unterste Diagramm zeigt den Verlauf der Signale am Ausgang des ersten Tiefpassfilters SIG7_{OUT} um am Ausgang des zweiten Tiefpassfilters U_{D}. Das geglättete Signal SIG7_{OUT} am Ausgang des ersten Tiefpassfilters TPF1 weist ausgeprägte abfallende und ansteigende Abschnitte auf, wohingegen die Ausgangsspannung U_{D} am Ausgang des zweiten Tiefpassfilters TPF2 nahezu vollständig geglättet ist.

## Patentansprüche

1. Verfahren zum Betreiben eines Analog Dividierers, wobei ein Sägezahn- oder Dreieckssignal gebildet wird, zu dessen Generierung eine erste Eingangsspannung (U1) als Divisor und ein Bezugspotenzial vorgegeben werden, und wobei dieses Sägezahn- oder Dreieckssignal mittels eines ersten Komparators (KO1) mit einer zweiten Eingangsspannung (U2) als Dividend in der Weise verglichen wird, dass als ein erstes Vergleichssignal (SIG1_{OUT}) ein pulsweitenmoduliertes Signal erzeugt wird, dessen Mittelwert als Quotienten der Division ausgegeben wird, **dadurch gekennzeichnet, dass** das Sägezahn- oder Dreieckssignal mittels eines ersten und eines zweiten Reglers (REG1, REG2) gebildet wird und dass dem ersten Regler (REG1) die erste Eingangsspannung (U1) oder eine dazu proportionale Spannung und das Sägezahn- oder Dreieckssignal oder ein dazu proportionales Signal in der Weise zugeführt werden, dass der obere Spitzenwert des Sägezahn- oder Dreieckssignals der ersten Eingangsspannung nachgeregelt wird und dass des Weiteren dem zweiten Regler (REG2) das Bezugspotenzial und das Sägezahn- oder Dreieckssignal in der Weise zugeführt werden, dass der untere Spitzenwert des Sägezahn- oder Dreieckssignals dem Wert des Bezugspotenzials nachgeregelt wird und dass das erste Vergleichssignal (SIG1_{OUT}) mittels eines ersten und eines zweiten Tiefpassfilters (TPF1, TPF2) geglättet wird und dass eine am Ausgang des zweiten Tiefpassfilters (TPF2) anliegende Ausgangsspannung (U_{D}) mittels eines dritten Reglers (REG3) einem geglätteten Signal (SIG7_{OUT}) am Ausgang des ersten Tiefpassfilters (TPF1) nachgeregelt wird.

2. Verfahren nach Anspruch 1, **dadurch gekennzeichnet, dass** mittels erstem Regler (REG1) ein Stellsignal (SIG4_{OUT}) als oberer Soll-Spitzenwert gebildet wird und dass dieses Stellsignal (SIG4_{OUT}) einem zweiten Komparator (K02) zum Vergleich mit dem Sägezahn- oder Dreieckssignal zugeführt wird, dass des Weiteren mittels zweitem Regler (REG2) ein Stellsignal (SIGS_{OUT}) als unterer Soll-Spitzenwert gebildet wird und dass dieses Stellsignal (SIGS_{OUT}) einem dritten Komparator (K03) zum Vergleich mit dem Sägezahn- oder Dreieckssignal zugeführt wird und dass das zweite Vergleichssignal (SIG2_{OUT}) am Ausgang des zweiten Komparators (K02) und das dritte Vergleichssignal (SIG3_{OUT}) am Ausgang des dritten Komparators (K03) einer Steuerung zugeführt werden, mittels der das Aufladen und Entladen eines Kondensators zur Bildung des Sägezahn- oder Dreieckssignals gesteuert wird.

3. Verfahren nach Anspruch 2, **dadurch gekennzeichnet, dass** das Stellsignal (SIG4_{OUT}) des ersten Reglers (REG1) aus der Abweichung des oberen Ist-Spitzewertens des Sägezahn- oder Dreieckssignals von der ersten Eingangsspannung (U1) gebildet wird und dass das Stellsignal (SIG5_{OUT}) des zweiten Reglers (REG2) aus der Abweichung des unteren Ist-Spitzewertens des Sägezahn- oder des Dreieckssignals vom Bezugspotenzial gebildet wird.

4. Verfahren nach Anspruch 2, **dadurch gekennzeichnet, dass** das Stellsignal (SIG4_{OUT}) des ersten Reglers (REG1) aus der Abweichung des mittels Tiefpassfilter gemittelten Sägezahn- oder Dreieckssignals von der halben ersten Eingangsspannung (U1) gebildet wird und dass das Stellsignal (SIG5_{OUT}) des zweiten Reglers (REG2) aus der Abweichung des unteren Ist-Spitzewertens des Sägezahn- oder des Dreieckssignals vom Bezugspotenzial gebildet wird.

5. Analog Dividierer, welchem eine erste Eingangsspannung (U1) als Divisor und eine zweite Eingangsspannung (U2) als Dividend zugeführt sind und welcher einen Sägezahn- oder Dreiecksgenerator umfasst, dem die erste Eingangsspannung (U1) als oberer Spitzenwert eines generierten Sägezahn- oder Dreiecksignals vorgegeben ist, wobei der Ausgang des Sägezahn- oder Dreiecksgenerators mit einem Eingang eines ersten Komparator (KO1) verbunden ist, welchem zudem die zweite Eingangsspannung (U2) zugeführt ist, sodass am Ausgang des ersten Komparators (KO1) ein pulsweitenmoduliertes Signal als erstes Vergleichssignal (SIGI_{OUT}) des Sägezahn- oder Dreiecksignals und der zweiten Eingangsspannung (U2) anliegt und einer Glättungseinheit zugeführt ist, an dessen Ausgang das gemittelte pulsweitenmodulierte Signal als Quotient der Division anliegt und als Ausgangsspannung (U_{D}) abgreifbar ist, **dadurch gekennzeichnet, dass** der Sägezahn- oder Dreiecksgenerator einen ersten Regler (REG1) umfasst, dem als Eingangssignale die erste Eingangsspannung (U1) oder eine dazu proportionale Spannung und das Sägezahn- oder Dreieckssignal zugeführt sind und dessen Stellsignal (SIG4_{OUT}) einem zweiten Komparator (K02) zugeführt ist, welcher das Sägezahn- oder Dreieckssignal mit dem Stellsignal (SIG4_{OUT}) des ersten Reglers (REG1) vergleicht und an dessen Ausgang ein zweites Vergleichssignal anliegt (SIG2_{OUT}), dass des Weitern der Sägezahn- oder Dreiecksgenerator einen zweiten Regler (REG2) umfasst, an dessen Eingang das Bezugspotenzial anliegt und dem das Sägezahn- oder Dreieckssignal zugeführt ist und dessen Stellsignal (SIG5_{OUT}) einem dritten Komparator (K03) zugeführt ist, welcher das Sägezahn- oder Dreieckssignal mit dem Stellsignal (SIG5_{OUT}) des zweiten Reglers (REG2) vergleicht und an dessen Ausgang ein drittes Vergleichssignal anliegt (SIG3_{OUT}) und dass das zweite und das dritte Vergleichssignal (SIG2_{OUT}, SIG3_{OUT}) einer Steuerung zugeführt sind, welche alternierend eine Ladeschaltung und eine Entladeschaltung an einen Kondensator (C) zur Bildung des Sägezahn- oder Dreiecksignals schaltet und dass das erste Vergleichssignal (SIG1_{OUT}) über einen ersten Tiefpassfilter (TPF1) einem dritten Regler (REG3) zugeführt ist, dessen Ausgang mit einem zweiten Tiefpassfilter (TPF2) verbunden ist und dass die am Ausgang des zweiten Tiefpassfilters (TPF2) anliegende Ausgangsspannung (U_{D}) wiederum dem dritten Regler (REG3) als Regelgröße zugeführt ist.

6. Analog Dividierer nach Anspruch 5, **dadurch gekennzeichnet, dass** dem ersten Regler (REG1) die erste Eingangsspannung (U1) und das Sägezahn- oder Dreiecksignal zur Bildung des Stellsignals (SIG4_{OUT}) zugeführt sind.

7. Analog Dividierer nach Anspruch 5, **dadurch gekennzeichnet, dass** dem ersten Regler (REG1) die halbe erste Eingangsspannung (U1) in der Weise zugeführt ist, dass die erste Eingangsspannung (U1) über einen Spannungsteiler an den ersten Regler (REG1) geschaltet ist und dass des Weiteren dem ersten Regler (REG1) ein mittels Tiefpassfilter gemitteltes Sägezahn- oder Dreiecksignal zugeführt ist.

8. Analog Dividierer nach einem der Ansprüche 5 bis 7, **dadurch gekennzeichnet, dass** die Steuerung ein Latch (LA) umfasst, dem das zweite und dritte Vergleichssignal (SIG2_{OUT}, SIG3_{OUT}) zugeführt sind und mittels dem ein Schaltelement angesteuert ist, welches den Kondensator (C) alternierend an eine positive Stromquelle (+i1) und eine negative Stromquelle (-i2) anschaltet.

9. Analoger Dividieren nach Anspruch 8, **dadurch gekennzeichnet, dass** die Stromquelle einen positiven Strom (+i1) liefert, der aus der ersten Eingangsspannung (U1) mal einem positiven Koeffizienten gebildet ist und dass die Stromsenke einen negativen Strom (-i2) liefert, der aus der ersten Eingangsspannung (U1) mal einem negativen Koeffizienten gebildet ist.

10. Analog Dividierer nach einem der Ansprüche 5 bis 8, **dadurch gekennzeichnet, dass** die Steuerung ein Latch (LA) umfasst, dem das zweite und dritte Vergleichssignal (SIG2_{OUT}, SIG3_{OUT}) zugeführt sind und mittels dem ein Schaltelement angesteuert ist, welches über einen Widerstand den Kondensator (C) alternierend an eine positive Spannungsquelle und eine negative Spannungsquelle anschaltet und dass der Widerstand und der Kondensator (C) Beschaltungselemente eines als Integrator ausgebildeten Operationsverstärkers sind, an dessen Ausgang das Sägezahn- oder Dreieckssignal anliegt.

11. Analoger Dividierer nach einem der Ansprüche 5 bis 10, **dadurch gekennzeichnet, dass** dem ersten Komparator (KO1) eine umschaltbare Referenzeinheit REF nachgeschaltet ist.

## Claims

1. Method for operating an analogue divider, wherein a saw tooth or triangle signal is formed, for the generation of which a first input voltage (U1) is predefined as divisor and a reference potential, and wherein said saw tooth or triangle signal is compared by means of a first comparator (KO1) with a second input voltage (U2) as dividend in such a manner that a pulse width modulated signal is generated as a first comparison signal (SIGI_{OUT}), the average value of which is output as quotient of the division, **characterised in that** the saw tooth or triangle signal is formed by means of a first and second regulator (REG1, REG2) and the first input voltage (U1) or a voltage proportional thereto and the saw tooth or triangle signal or a signal proportional thereto are supplied to the first regulator (REG1) in such a manner that the upper peak value of the saw tooth or triangle signal is re-adjusted to the first input voltage and the reference potential and the saw tooth or triangle signal are also supplied to the second regulator (REG2) in such a manner that the lower peak value of the saw tooth or triangle signal is re-adjusted to the value of the reference potential and the first comparison signal (SIGI_{OUT}) is smoothed by means of a first and second low-pass filter (TPF1, TPF2) and an output voltage (U_{D}) present at the output of the second low-pass filter (TPF2) is re-adjusted by means of a third regulator (REG3) to a smoothed signal (SIG7_{OUT}) at the output of the first low-pass filter (TPF1).

2. Method according to claim 1, **characterised in that** a control signal (SIG4_{OUT}) is formed as upper target peak value by means of first regulator (REG1) and said control signal (SIG4_{OUT}) is supplied to a second comparator (K02) for comparison with the saw tooth or triangle signal, also a control signal (SIGS_{OUT}) is formed as lower target peak value by means of second regulator (REG2) and said control signal (SIG5_{OUT}) is supplied to a third comparator (K03) for comparison with the saw tooth or triangle signal and the second comparison signal (SIG2_{OUT}) at the output of the second comparator (K02) and the third comparison signal (SIG3_{OUT}) at the output of the third comparator (K03) are supplied to a controller, by means of which the charging and discharging of a capacitor are controlled to form the saw tooth or triangle signal.

3. Method according to claim 2, **characterised in that** the control signal (SIG4_{OUT}) of the first regulator (REG1) is formed from the deviation of the upper actual peak value of the saw tooth or triangle signal from the first input voltage (U1) and the control signal (SIG5_{OUT}) of the second regulator (REG2) is formed from the deviation of the lower actual peak value of the saw tooth or triangle signal from the reference potential.

4. Method according to claim 2, **characterised in that** the control signal (SIG4_{OUT}) of the first regulator (REG1) is formed from the deviation of the saw tooth or triangle signal averaged by means of the low-pass filter from half the first input voltage (U1) and the control signal (SIG5_{OUT}) of the second regulator (REG2) is formed from the deviation of the lower actual peak value of the saw tooth or triangle signal from the reference potential.

5. Analogue divider, to which a first input voltage (U1) is supplied as divisor and a second input voltage (U2) is supplied as dividend and which comprises a saw tooth or triangle generator, to which the first input voltage (U1) is predefined as upper peak value of a generated saw tooth or triangle signal, wherein the output of the saw tooth or triangle generator is connected to an input of a first comparator (KO1), to which the second input voltage (U2) is also supplied, so that at the output of the first comparator (KO1) a pulse width modulated signal is present as first comparison signal (SIG1_{OUT}) of the saw tooth or triangle signal and the second input voltage (U2) and is supplied to a smoothing unit, at the output of which the averaged pulse width modulated signal is present as quotient of the division and can be tapped as output voltage (U_{D}), **characterised in that** the saw tooth or triangle generator comprises a first regulator (REG1), to which the first input voltage (U1) or a voltage proportional thereto and the saw tooth or triangle signal are supplied as input signals and the control signal (SIG4_{OUT}) of which is supplied to a second comparator (K02), which compares the saw tooth or triangle signal with the control signal (SIG4_{OUT}) of the first regulator (REG1) and at the output of which a second comparison signal is present (SIG2_{OUT}), the saw tooth or triangle generator also comprises a second regulator (REG2), at the input of which the reference potential is present and to which the saw tooth or triangle signal is supplied and the control signal (SIG5_{OUT}) of which is supplied to a third comparator (K03), which compares the saw tooth or triangle signal with the control signal (SIGS_{OUT}) of the second regulator (REG2) and at the output of which a third comparison signal (SIG3_{OUT}) is present and the second and third comparison signals (SIG2_{OUT}, SIG3_{OUT}) are supplied to a controller, which switches a charging circuit and a discharging circuit in an alternating manner to a capacitor (C) to form the saw tooth or triangle signal and the first comparison signal (SIG1_{OUT}) is supplied by way of a first low-pass filter (TPF1) to a third regulator (REG3), the output of which is connected to a second low-pass filter (TPF2) and the output voltage (U_{D}) present at the output of the second low-pass filter (TPF2) is in turn supplied to the third regulator (REG3) as controlled variable.

6. Analogue divider according to claim 5, **characterised in that** the first input voltage (U1) and the saw tooth or triangle signal are supplied to the first regulator (REG1) to form the control signal (SIG4_{OUT}).

7. Analogue divider according to claim 5, **characterised in that** half the first input voltage (U1) is supplied to the first regulator (REG1) in such a manner that the first input voltage (U1) is switched by way of a voltage divider to the first regulator (REG1) and a saw tooth or triangle signal averaged by means of low-pass filter is also supplied to the first regulator (REG1).

8. Analogue divider according to one of claims 5 to 7, **characterised in that** the controller comprises a latch (LA), to which the second and third comparison signals (SIG2_{OUT}, SIG3_{OUT}) are supplied and by means of which a switching element is actuated, which connects the capacitor (C) in an alternating manner to a positive current source (+i1) and a negative current source (-i2).

9. Analogue divider according to claim 8, **characterised in that** the current source supplies a positive current (+i1), which is formed from the first input voltage (U1) times a positive coefficient and the current sink supplies a negative current (-i2), which is formed from the first input voltage (U1) times a negative coefficient.

10. Analogue divider according to one of claims 5 to 8, **characterised in that** the controller comprises a latch (LA), to which the second and third comparison signals (SIG2_{OUT}, SIG3_{OUT}) are supplied and by means of which a switching element is actuated, which connects the capacitor (C) in an alternating manner to a positive voltage source and a negative voltage source by way of a resistor and the resistor and capacitor (C) are wiring elements of an operation amplifier configured as integrator, at the output of which the saw tooth or triangle signal is present.

11. Analogue divider according to one of claims 5 to 10, **characterised in that** a switchable reference unit REF is connected downstream of the first comparator (KO1).

## Revendications

1. Procédé pour faire fonctionner un diviseur analogique, un signal en dents de scie ou triangulaire étant formé, pour la génération duquel sont imposés une première tension d'entrée (U1) en tant que diviseur et un potentiel de référence, et ce signal en dents de scie ou triangulaire étant comparé, au moyen d'un premier comparateur (KO1), avec une deuxième tension d'entrée (U2) en tant que dividende de manière telle qu'est généré, en tant que premier signal de comparaison (SIG1_{OUT}), un signal modulé en largeur d'impulsions dont la valeur moyenne est produite en sortie en tant que quotient de la division, **caractérisé en ce que** le signal en dents de scie ou triangulaire est formé au moyen d'un premier et d'un deuxième régulateur (REG1, REG2), et **en ce que** la première tension d'entrée (U1) ou une tension qui y est proportionnelle et le signal en dents de scie ou triangulaire ou un signal qui y est proportionnel sont envoyés sur le premier régulateur (REG1) de manière telle que la valeur de pointe supérieure du signal en dents de scie ou triangulaire est réajustée sur la première tension d'entrée, et **en ce que** le potentiel de référence et le signal en dents de scie ou triangulaire sont en outre envoyés sur le deuxième régulateur (REG2) de manière telle que la valeur de pointe inférieure du signal en dents de scie ou triangulaire est réajustée sur la valeur du potentiel de référence, et **en ce que** le premier signal de comparaison (SIG1_{OUT}) est lissé au moyen d'un premier et d'un deuxième filtre passe-bas (TPF1, TPF2), et **en ce qu'**une tension de sortie (U_{D}) appliquée à la sortie du deuxième filtre passe-bas (TPF2) est réajustée au moyen d'un troisième régulateur (REG3) sur un signal lissé (SIG7_{OUT}) à la sortie du premier filtre passe-bas (TPF1).

2. Procédé selon la revendication 1, **caractérisé en ce qu'**un signal de réglage (SIG4_{OUT}) est formé en tant que valeur de pointe supérieure de consigne au moyen du premier régulateur (REG1) et **en ce que** ce signal de réglage (SIG4_{OUT}) est envoyé sur un deuxième comparateur (K02) pour comparaison avec le signal en dents de scie ou triangulaire, **en ce qu'**un signal de réglage (SIG5_{OUT}) est en outre formé en tant que valeur de pointe inférieure de consigne au moyen du deuxième régulateur (REG2) et **en ce que** ce signal de réglage (SIG5_{OUT}) est envoyé sur un troisième comparateur (K03) pour comparaison avec le signal en dents de scie ou triangulaire, et **en ce que** le deuxième signal de comparaison (SIG2_{OUT}), à la sortie du deuxième comparateur (K02), et le troisième signal de comparaison (SIG3_{OUT}), à la sortie du troisième comparateur (K03), sont envoyés sur une commande au moyen de laquelle sont commandés le chargement et le déchargement d'un condensateur pour la formation du signal en dents de scie ou triangulaire.

3. Procédé selon la revendication 2, **caractérisé en ce que** le signal de réglage (SIG4_{OUT}) du premier régulateur (REG1) est formé à partir de l'écart de la valeur de pointe supérieure réelle du signal en dents de scie ou triangulaire par rapport à la première tension d'entrée (U1) et **en ce que** le signal de réglage (SIG5_{OUT}) du deuxième régulateur (REG2) est formé à partir de l'écart de la valeur de pointe inférieure réelle du signal en dents de scie ou triangulaire par rapport au potentiel de référence.

4. Procédé selon la revendication 2, **caractérisé en ce que** le signal de réglage (SIG4_{OUT}) du premier régulateur (REG1) est formé à partir de l'écart du signal en dents de scie ou triangulaire moyenné par filtre passe-bas par rapport à la demi-première tension d'entrée (U1) et **en ce que** le signal de réglage (SIG5_{OUT}) du deuxième régulateur (REG2) est formé à partir de l'écart de la valeur de pointe inférieure réelle du signal en dents de scie ou triangulaire par rapport au potentiel de référence.

5. Diviseur analogique sur lequel sont envoyées une première tension d'entrée (U1) en tant que diviseur et une deuxième tension d'entrée (U2) en tant que dividende et qui comprend un générateur en dents de scie ou triangulaire auquel la première tension d'entrée (U1) est imposée en tant que valeur de pointe supérieure d'un signal en dents de scie ou triangulaire généré, la sortie du générateur en dents de scie ou triangulaire étant reliée à une entrée d'un premier comparateur (KO1) sur lequel est en outre envoyée la deuxième tension d'entrée (U2), de sorte qu'un signal modulé en amplitude d'impulsions est appliqué à la sortie du premier comparateur (KO1) en tant que premier signal de comparaison (SIG1_{OUT}) du signal en dents de scie ou triangulaire et de la deuxième tension d'entrée (U2) et est envoyé sur une unité de lissage à la sortie de laquelle le signal moyenné modulé en largeur d'impulsions est appliqué en tant que quotient de la division et peut être prélevé en tant que tension de sortie (U_{D}), **caractérisé en ce que** le générateur en dents de scie ou triangulaire comprend un premier régulateur (REG1) sur lequel sont envoyés, en tant que signaux d'entrée, la première tension d'entrée (U1) ou une tension qui y est proportionnelle et le signal en dents de scie ou triangulaire, et dont le signal de réglage (SIG4_{OUT}) est envoyé sur un deuxième comparateur (K02) qui compare le signal en dents de scie ou triangulaire avec le signal de réglage (SIG4_{OUT}) du premier régulateur (REG1) et à la sortie duquel est appliqué un deuxième signal de comparaison (SIG2_{OUT}), **en ce que** le générateur en dents de scie ou triangulaire comprend en outre un deuxième régulateur (REG2) à l'entrée duquel le potentiel de référence est appliqué, sur lequel le signal en dents de scie ou triangulaire est envoyé et dont le signal de réglage (SIG5_{OUT}) est envoyé sur un troisième comparateur (K03) qui compare le signal en dents de scie ou triangulaire avec le signal de réglage (SIG5_{OUT}) du deuxième régulateur (REG2) et à la sortie duquel un troisième signal de comparaison (SIG3_{OUT}) est appliqué, et **en ce que** le deuxième et le troisième signal de comparaison (SIG2_{OUT}, SIG3_{OUT}) sont envoyés sur une commande qui commute en alternance un circuit de chargement et un circuit de déchargement sur un condensateur (C) pour former le signal en dents de scie ou triangulaire, et **en ce que** le premier signal de comparaison (SIG1_{OUT}) est envoyé, via un premier filtre passe-bas (TPF1), sur un troisième régulateur (REG3) dont la sortie est reliée à un deuxième filtre passe-bas (TPF2), et **en ce que** la tension de sortie (U_{D}) appliquée à la sortie du deuxième filtre passe-bas (TPF2) est, quant à elle, envoyée sur le troisième régulateur (REG3) en tant que grandeur de réglage.

6. Diviseur analogique selon la revendication 5, **caractérisé en ce que** la première tension d'entrée (U1) et le signal en dents de scie ou triangulaire sont envoyés sur le premier régulateur (REG1) pour former le signal de réglage (SIG4_{OUT}).

7. Diviseur analogique selon la revendication 5, **caractérisé en ce que** la demi-première tension d'entrée (U1) est envoyée de manière telle sur le premier régulateur (REG1) que la première tension d'entrée (U1) est commutée sur le premier régulateur (REG1) via un diviseur de tension et **en ce qu'**est en outre envoyé, sur le premier régulateur (REG1), un signal en dents de scie ou triangulaire moyenné par filtre passe-bas.

8. Diviseur analogique selon l'une des revendications 5 à 7, **caractérisé en ce que** la commande comprend une bascule (LA) sur laquelle sont envoyés le deuxième et le troisième signal de comparaison (SIG2_{OUT}, SIG3_{OUT}) et au moyen de laquelle est commandé un élément de commutation qui commute le condensateur (C) en alternance sur une source de courant positif (+i1) et sur une source de courant négatif (-i2).

9. Diviseur analogique selon la revendication 8, **caractérisé en ce que** la source de courant fournit un courant positif (+i1) qui est formé à partir de la première tension d'entrée (U1) multipliée par un coefficient positif et **en ce que** le récepteur de courant fournit un courant négatif (-i2) qui est formé à partir de la première tension d'entrée (U1) multipliée par un coefficient négatif.

10. Diviseur analogique selon l'une des revendications 5 à 8, **caractérisé en ce que** la commande comprend une bascule (LA) sur laquelle sont envoyés le deuxième et le troisième signal de comparaison (SIG2_{OUT}, SIG3_{OUT}) et au moyen de laquelle est commandé un élément de commutation qui, via une résistance, commute le condensateur (C) en alternance sur une source de tension positive et sur une source de tension négative, et **en ce que** la résistance et le condensateur (C) sont des éléments de câblage d'un amplificateur opérationnel réalisé en tant qu'intégrateur et à la sortie duquel est appliqué le signal en dents de scie ou triangulaire.

11. Diviseur analogique selon l'une des revendications 5 à 10, **caractérisé en ce qu'**une unité de référence commutable REF est montée en aval du premier comparateur (KO1).
